# EUROPÄISCHE PATENTSCHRIFT

(11) **EP 0 205 739 B1**
(45) Veröffentlichungstag und Bekanntmachung des Hinweises auf die Patenterteilung: **29.03.1989**
(21) Anmeldenummer: 86101953.7
(22) Anmeldetag: 15.02.1986
(51) Int. Cl.: F23K 5/00, B05D 7/04, F23D 11/40

(54) **Vorrichtung und Verfahren zum Einspeisen von Schlamm**
Device and process for the supply of sludge
Dispositif et procédé d'alimentation de boue

(30) Priorität: 25.04.1985 DE 3514931
(43) Veröffentlichungstag der Anmeldung: 30.12.1986
(73) Patentinhaber: Deutsche Babcock Werke Aktiengesellschaft, 46049 Oberhausen (DE)
(72) Erfinder: Bijmholt, Hans, D-4270 Dorsten 11 (DE); Joswig, Jürgen, D-4200 Oberhausen 1 (DE)
(74) Vertreter: Müller, Jürgen, Dipl.-Ing.

(56) Entgegenhaltungen:
- CH-A- 480 875
- DE-A- 2 138 746
- DE-C- 2 005 972
- VDI-Berichte, Nr.322, 1978, VDI-Verlag GmbH Düsseldorf; V.Asche "Beseitigung von Flotationsbergen durch Wirbelschichtverbrennung - Projekt Gneisenau",S.7-12

## Beschreibung

Die Erfindung betrifft eine Vorrichtung und ein Verfahren zum Einspeisen von Schlamm mit den Merkmalen des ersten Teil der Ansprüche 1 und 5.

Eine derartige Vorrichtung, die unter anderem zur Zerstäubung von Pasten dient, ist aus der DE-C-2 005 972 bekannt. Bei dieser Vorrichtung wird das Zerstäubermedium tangential in die zentral geführte Paste eingeblasen. Dadurch wird die Paste in Rotation versetzt und nimmt unter Anlegen an die Rohrwand ein schlauchförmiges Strömungsprofil an, in dessen Inneres das Zerstäubermedium eindringt. Auf diese Weise wird eine gleichmäßige und feine Zerstäubung der Paste erreicht.

Im Rahmen der vorliegenden Erfindung soll ein schlammförmiges Medium nicht zerstäubt sondern gleichmäßig über eine größere Querschnittsfläche in einen Behandlungsraum eingespeist werden. Bei der Verbrennung von Flotationsschlamm aus der Kohleaufbereitung in einer Wirbelschichtfeuerung ist es bekannt (VDI-Berichte Nr. 322,1978, Seiten 7 bis 12), den mechanisch entwässerten Schlamm mit Asche oder Staub aus der Wirbelschichtfeuerung zu mischen und über Schleudern in die Wirbelschichtfeuerung einzutragen.

Der Erfindung liegt die Aufgabe zugrunde, den Schlamm direkt in den Behandlungsraum bei einer ausreichenden Verteilung über die Länge des Raumes einzubringen. Diese Aufgabe wird bei gattungsgemäßer Vorrichtung bzw. bei einem gattungsgemäßen Verfahren erfindungsgemäß durch die kennzeichnenden Merkmale der Ansprüche 1 bzw. 5 gelöst. Vorteilhafte Ausgestaltungen der Erfindung sind in den Unteransprüchen angegeben.

Bei der Erfindung kann auf eine Zwischenlagerung und ein Zumischen von trockenem Staub verzichtet werden. Durch das Zerteilermedium wird der Schlamm unter Bildung eines Schutzschleiers innerhalb des Führungsrohres ausgetragen. Anschließend wird der Schlammstrom durch die weitere Zufuhr von Zerteilermedium zerschlagen und dadurch der Schlamm über eine größere Fläche verteilt. Dabei kann die Austrittsöffnung so groß gehalten werden, daß eine Gefahr der Verstopfung der Strömungswege nicht besteht.

Mehrere Ausführungsbeispiele der Erfindung sind in der Zeichnung dargestellt und werden im folgenden näher erläutert. Es zeigen:
Fig. 1 bis 3 mehrere Ausführungsformen gemäß der Erfindung und
Fig. 4 den Schnitt IV - IV nach Fig. 3.

Zum Einspeisen von Schlamm in einen nicht dargestellten Behandlungsraum dient eine Düse, die mit einem Flansch 1 versehen ist. Über diesen Flansch 1 ist die Düse an eine Förderleitung angeschlossen, durch die mit Hilfe einer Pumpe der Schlamm gefördert wird. Die in Fig. 1 dargestellte Düse weist ein Zuführungsrohr 2 und ein Austrittsteil 3 auf, zwischen denen ein mittlerer Abschnitt 4 liegt. Der mittlere Abschnitt 4 weist einen geringeren Querschnitt als das Zuführungsrohr 2 auf. Zur Anpassung an den Querschnitt des mittleren Abschnittes 4 ist das Zuführungsrohr 2 eingezogen.

In dem mittleren Abschnitt 4 sind Bohrungen 5 vorgesehen, die die Wand der Düse radial oder schräg radial durchdringen. Der mittlere Abschnitt 4 ist von einer Ringkammer 6 umgeben, die mit einem Anschluß 7 für die Zuführung eines Zerteilermediums versehen ist. Das Zerteilermedium ist Dampf oder Druckluft. Von der Ringkammer 6 oder den Bohrungen 5 gehen Düsenbohrungen 8 aus, die in der Wand des konisch ausgebildeten Austrittsteiles 3 angebracht sind und in der Ebene der Austrittsöffnung 9 enden. Die Düsenbohrungen 8 liegen unter einem Winkel zur Förderrichtung des Schlammstromes.

Die in Fig. 2 dargestellte Düse ist unter einem Winkel eingebaut. Bei dieser Düse ist der Austrittsteil 3 zylindrisch ausgebildet und besteht aus zwei konzentrischen Rohrmänteln 10. Die Rohrmäntel 10 sind an ihrem einen Ende durch eine Stirnplatte 11 verbunden und am anderen Ende derart an dem mittleren Abschnitt 4 angeschweißt, daß der Zwischenraum zwischen den Rohrmänteln 10 mit dem Ringraum 6 verbunden ist. In der Wand des innen liegenden Rohrmantels 10 und in der den Zwischenraum verschließenden Stirnplatte 11 sind radial ausgerichtete Düsen 12 vorgesehen.

Bei der in Fig. 3 gezeigten Ausführungsform ist die Düse von zwei voneinander getrennten Ringkammern 6,13 umgeben, denen unterschiedliche Zerteilermedien zugeführt werden. Dabei wird der hinteren Ringkammer 6 Wasser und der vorderen Ringkammer 13 Luft oder Dampf zugeführt. Diese Düse weist wie die Düse nach Fig. 1 ein Zuführungsrohr 2, einen mittleren Abschnitt 4 und einen sich daran anschließenden, sich konisch verengenden Abschnitt 14 auf. Innerhalb des mittleren Abschnittes 4 sind Bohrungen 5 vorgesehen, die mit der hinteren Ringkammer 6 in Verbindung stehen. An den sich verengenden Abschnitt 14 schließt sich ein sich erweiternder Abschnitt 15 an. Der engste Querschnitt 16 zwischen den Abschnitten 14, 15 ist unrund und besteht aus einem Rechteck, an dessen Schmalseiten sich Halbkreise anschließen. In dem engsten Querschnitt 16 ist eine erste Reihe von Düsen 17 vorgesehen. In dem sich erweiterenden Abschnitt 15 bilden sich druckentlastete Zonen 18, in denen eine zweite Reihe von Düsen 19 angeordnet ist. Die Düsen 17, 19 der ersten und der zweiten Reihe sind schräg radial ausgerichtet und stehen mit der vorderen Ringkammer 13 in Verbindung. In den engsten Querschnitt 16 kann eine Zusatzleitung 20 für die Zuführung von Preßluft hineinragen.

Ober die Förderleitung wird mit Hilfe einer Pumpe Flotationsschlamm aus einer Kohleaufbereitungsanlage in das Zuführungsrohr 2 der Düse gefördert. Durch die innerhalb des mittleren Abschnittes 4 vorhandenen Bohrungen 5 wird das Zerteilermedium so eingeblasen, daß der Schlammstrom von einem Schutzschleier umhüllt wird. Dieser Schutzschleier unterstützt die Förderung des Schlammes und schützt die Wandung der Düse vor Erosion. Der so behandelte Schlammstrom wird bei den in den Fig. 1 und 3 dargestellten Ausführungsform im Querschnitt verengt. Anschließend wird der Schlammstrom durch das aus den Düsenbohrungen 8 oder den Düsen 17, 19 austretende Vereilermedium zerschlagen und dann in den Behandlungsraum zum Beispiel in die Brennkammer einer Wirbelschichtfeuerung über eine größeren Querschnitt verteilt eingebracht.

## Patentansprüche

1. Vorrichtung zur Einspeisung von Schlamm in einen Behandlungsraum mit Hilfe eines mit einer Pumpe verbundenen zentralen Zuführungsrohres (2), die ein Austrittsteil (3) und dazwischen einen mittleren Abschnitt (4) aufweist, dessen Wand von Bohrungen (5) durchdrungen und von einer Ringkammer (6) für die Zuführung eines Zerteilermediums umgeben ist, wobei im Bereich des Anschlusses des Austrittsteils (3) mit dem mittleren Abschnitt (4) eine weitere Zufuhr von Zerteilermedium vorgesehen ist, dadurch gekennzeichnet, daß die Bohrungen (5) radial oder schräg radial zur Strömungsrichtung des Schlamms angeordnet sind und daß die weitere Zufuhr von Zerteilermedium aus voneinander getrennten Düsenbohrungen (8, 17, 19) besteht.

2. Vorrichtung nach Anspruch 1, dadurch gekennzeichnet, daß stromabwärts sich an den mit Bohrungen (5) versehenen mittleren Abschnitt (4) ein sich verengendes Austrittsteil (3) anschließt.

3, Vorrichtung nach den Ansprüchen 1 und 2, dadurch gekennzeichnet, daß der mittlere mit Bohrungen (5) versehene Abschnitt (4) einen kleineren Querschnitt aufweist als das Zuführungsrohr (2).

4. Vorrichtung nach Anspruch 1, dadurch gekennzeichnet, daß sich stromabwärts an den mit Bohrungen (5) versehenen mittleren Abschnitt (4) ein sich verengender und daran ein sich erweiternder Abschnitt (14, 15) anschließen, die von einer weiteren Ringkammer (13) umgeben sind, daß der sich erweiternde Abschnitt (15) einen unrunden Querschnitt aufweist und daß in dem engsten Querschnitt zwischen den Abschnitten (14, 15) eine erste Reihe und in den druckentlasteten Zonen (18) innerhalb des sich erweiternden Abschnittes (15) eine zweite Reihe von schräg radial ausgerichteten Düsen (17, 19), die mit der weiteren Ringkammer (13) in Verbindung stehen, vorgesehen sind.

5. Verfahren zum Einspeisen von Schlamm durch ein Zuführungsrohr unter Pumpendruck in einen Behandlungsraum, für eine Vorrichtung nach Anspruch 4, bei dem in das Zuführungsrohr durch Bohrungen (5) aus einer Ringkammer (6) ein flüssiges oder gasförmiges Medium eingebracht wird, und anschließend in den Strom des Schlamms ein gasförmiges Medium geblasen wird, dadurch gekennzeichnet, daß der Schlammstrom durch das zuerst eingebrachte Medium umhüllt und anschließend durch Einzelstrahlen zerissen wird.

## Claims

1. Device for the feeding of slurry into a treatment space with the aid of a central feed pipe (2), which is connected with a pump and which displays an exit part (3) and a middle portion (4) therebetween, the wall of which is penetrated by bores (5) and surrounded by an annular chamber (6) for the supply of a dispersing medium, wherein a further supply of dispersing medium is provided in the region of the connection of the exit part (3) with the middle portion (4), characterised thereby, that the bores (5) are arranged radially or obliquely to the direction of flow of the slurry and that the further supply of dispersing medium consists of nozzle bores (8, 17, 19) one separate from the other.

2. Device according to claim 1, characterised thereby, that a narrowing exit part (3) adjoins downstream at the middle portion (4) provided with the bores (5).

3. Device according to the claims 1 and 2, characterised thereby, that the middle portion (4) provided with the bores (5) displays a smaller cross-section than the feed pipe (2).

4. Device according to claim 1, characterised thereby, that a narrowing portion (14) and a widening portion (15) thereat, which are surrounded by a further annular chamber (13) adjoin downstream at the middle portion (4) provided with the bores (5), that the widening portion (15) displays a non-circular cross-section and that a first row of obliquely radial nozzles (17) is provided in the narrowest cross-section between the portions (14, 15) and a second row of obliquely radial nozzles (19) is provided in the pressure-relieved zones (18) within the widening portion (15), the nozzles (17, 19) standing in communication with the further annular chamber (13).

5. Method for the feeding of slurry under pump pressure through a feed pipe into a treatment space, for a device according to claim 4, in which a liquid or gaseous medium is introduced out of an annular chamber (6) through bores (5) into the feed pipe and a gaseous medium is subsequently blown into the slurry current, characterised thereby, that the slurry current is enveloped by the medium introduced first and subsequently torn apart by individual jets.

## Revendications

1. Appareil d'injection de boue dans une enceinte de traitement à l'aide d'un tube d'alimentation (2) central relié à une pompe, tube présentant une partie de sortie (3) et dans l'intervalle une partie centrale (4), dont la paroi est traversée par des alésages (5) et entourée par une chambre annulaire (6) pour l'alimentation d'un fluide de distribution, une alimentation supplémentaire de fluide de distribution étant prévue dans la zone du raccordement de la partie de sortie (3) à la partie centrale (4), caractérisé en ce que les alésages (5) sont disposés radialement ou radialement en biais par rapport au sens d'écoulement de la boue et en ce que l'alimentation supplémentaire de fluide de distribution se compose d'alésages de buse (8, 17,19) séparés les uns des autres.

2. Appareil selon la revendication 1, caractérisé en ce qu'une partie de sortie (3) se rétrécissant se raccorde en aval sur la partie centrale (4) pourvue d'alésages (5).

3. Appareil selon les revendications 1 et 2, caractérisé en ce que la partie centrale (4) pourvue d'alésages (5) présente une section transversale plus petite que le tube d'alimentation (2).

4. Appareil selon la revendication 1, caractérisé en ce qu'en aval de la partie centrale (4) pourvue d'alesages (5) s'y raccordent une partie se rétrécissant et une partie s'élargissant (14,15), parties entourées d'une chambre annulaire (13) supplémentaire, en ce que la partie s'élargissant (15) présente une section ovalisée et en ce qu'une première rangée de buses (17, 19) est prévue dans la section transversale la plus étroite entre les parties (14,15) et qu'une deuxième range de buses (17,19) orientées radialement en biais, reliées à la chambre annulaire supplémentaire (13), est prévue à l'intérieur de la partie s'élargissant (15).

5. Procédé pour injecter de la boue par un tube d'alimentation sous une pression de pompage dans une enceinte de traitement, pour un appareil selon la revendication 4, dans lequel un fluide liquide ou sous forme gazeuse est introduit dans le tube d'alimentation par des alésages (5), à partie d'une chambre annulaire (6) et un fluide sous forme gazeuse est insufflé immédiatement après dans le courant de boue, caractérisé en ce que le courant de boue est entouré par le fluide introduit en premier et brisé immédiatement après par des jets individuels.
